# EUROPÄISCHE PATENTSCHRIFT

(11) **EP 1 669 112 B1**
(45) Veröffentlichungstag und Bekanntmachung des Hinweises auf die Patenterteilung: **11.02.2009**
(21) Anmeldenummer: 04029380.5
(22) Anmeldetag: 10.12.2004
(51) Int. Cl.: A63C 9/00

(54) **Bindungssystem für Skier**
Binding system for ski
Fixation pour ski

(43) Veröffentlichungstag der Anmeldung: 14.06.2006
(73) Patentinhaber: Tyrolia Technology GmbH, 2320 Schwechat (AT)
(72) Erfinder: Jahnel, Gernot, 2801 Katzeisdorf/Eichenbüchl (AT); Himmetsberger, Alois, 1110 Wien (AT)
(74) Vertreter: Vinazzer, Edith

(56) Entgegenhaltungen:
- EP-A- 1 046 414
- EP-A- 1 314 458
- WO-A-02/49728
- US-A- 5 575 496

## Beschreibung

Die Erfindung betrifft ein Bindungssystem für Skier mit einer zwei Bindungsbacken - einen Vorderbacken und einen Fersenhalter - aufweisenden Skibindung, welche Backen auf Tragplatten angeordnet sind, welche über ein Verbindungsband verbunden sind, dessen Endabschnitte in unterschiedlicher Längsposition an den Tragplatten festlegbar sind, sodass die Backen, die Tragplatten und das Verbindungsband eine vormontierte Einheit bilden, wobei eine skifest angeordnete Führungseinrichtung vorgesehen ist, auf welche die vormontierte Einheit aufschiebbar und anschließend befestigbar ist.

Ein derartiges Bindungssystem ist beispielsweise aus der WO 03/043707 A1 bekannt. Der Vorderbacken und der Fersenhalter werden unter Anpassung ihres gegenseitigen Abstandes an die Skischuhlänge mit dem Verbindungsband verbunden, die derart vormontierte Einheit wird auf am Ski befestige Platten aufgeschoben und es wird das Verbindungsband in seinem mittleren Abschnitt mit einer am Ski angeordneten Platte verschraubt. Dadurch bleiben sowohl der Fersenhalter als auch der Vorderbacken bei Skidurchbiegung in ihren skifesten Führungen auf den Platten in Skilängsrichtung gleitbeweglich. In Folge der mittigen Befestigung des Verbindungsbandes ist der Bewegungsweg jedes Bindungsbackens bei Skidurchbiegung etwas eingeschränkt.

Der Erfindung liegt somit die Aufgabe zu Grunde, einem Bindungssystem der eingangs genannten Art, mit vor der Skimontage bereits an einem Verbindungsband positionierten Bindungsbacken, bei Skidurchbiegung einen größeren Bewegungsweg in Skilängsrichtung zur Verfügung zu stellen.

Gelöst wird die gestellte Aufgabe erfindungsgemäß dadurch, dass die aufgeschobene vormontierte Einheit lediglich mit einer der Tragplatten mit der skifest anordbaren Führungseinrichtung fest verbunden ist.

Auf diese Weise ist die Skibindung über den einen Bindungsbacken an der Führungseinrichtung und somit gegenüber dem Ski festlegbar, dass der andere Bindungsbacken, dies ist bevorzugt der Fersenhalter, bei Skidurchbiegung in Skilängsrichtung ungehindert gleitbeweglich ist. Dabei steht ein wesentlich größerer Radius für eine ungehinderte Durchbiegung des Skis zur Verfügung. Die Vorteile der Vormontage der Skibindungsteile am Verbindungsband - einfache und komfortable Handhabung - bleiben voll erhalten.

Bei einer bevorzugten Ausführungsform der Erfindung ist die Skibindung wahlweise die Tragplatte des Vorderbackens oder die Tragplatte des Fersenhalters mit der skifest angeordneten Führungseinrichtung verbindbar. Somit kann in Abhängigkeit vom Fahrkönnen, dem Skityp etc, entschieden werden, ob die Bindung im Bereich des Vorderbackens oder des Fersenhalters befestigt werden soll. Eine einfache, komfortable und haltbare Befestigung der betreffenden Tragplatte mit der skifesten Führungseinrichtung wird durch Verschrauben sichergestellt. Alternativ dazu kann die betreffende Tragplatte mit der skifesten Führungseinrichtung auch mittels eines quer zur Skilängsrichtung verlaufenden Arretierstiftes verbunden werden.

Die Position der Skibindung in der Längsrichtung des Skis ist von Bedeutung für die Fahreigenschaften. Diese Position kann je nach Fahrkönnen und auch in Abhängigkeit von dem eingestellten gegenseitigen Abstand der beiden Bindungsbacken variieren. Es ist daher auch von Vorteil, wenn die skifeste Führungseinrichtung zur Befestigung der betreffenden Tragplatte jeweils zwei Reihen von in Skilängsrichtung und symmetrisch zu dieser verlaufenden Aufnahmelöchern aufweist.

Die Führungseinrichtung kann Platten oder insbesondere paarweise angeordnete schienenartige Elemente, die in Skilängsrichtung verlaufen, aufweisen, wobei sowohl die Platte bzw. die Platten und die schienenartigen Elemente entweder am Ski befestigt oder in den Skiaufbau integriert sein können.

Weitere Merkmale, Vorteile und Einzelheiten der Erfindung werden anhand der Zeichnung, die ein Ausführungsbeispiel darstellt, näher beschrieben. Die Zeichnungsfiguren sind zum Teil vereinfachte schematische Darstellungen. Dabei zeigen
Fig. 1 eine Ansicht auf die Unterseite von vormontierten Skibindungsteilen,
Fig. 2 eine Draufsicht auf eine vormontierte Einheit aus Skibindungsteilen und Verbindungsband,
Fig. 3 eine Draufsicht auf die am Ski angeordneten Bestandteile des Bindungssystems und
Fig. 4 einen Draufsicht auf die montierte Skibindung.

In der nachfolgenden Beschreibung und den Patentansprüchen wird unter den Begriffen "Längsrichtung", "längsbeweglich" oder "längsverschiebbar" eine Richtung parallel zur Skilängsrichtung verstanden unter "vorne" die Richtung, in welche sich der vordere Skibindungsteil und unter "rückwärts" die Richtung, in welcher sich der rückwärtige Skibindungsteil befindet.

Das erfindungsgemäße Bindungssystem dient zum Befestigen und Positionieren einer einen Vorderbacken 1 und einen Fersenhalter 2 aufweisenden Skibindung auf einem Ski. Der Vorderbacken 1 und der Fersenhalter 2 können in beliebiger und insbesondere üblicher Weise ausgeführt sein, sodass in den Zeichnungsfiguren lediglich Konturen dieser Skibindungsteile dargestellt sind. Wie Fig. 1 und Fig. 2 zeigen ist der Vorderbacken 1 mittels einer Grundplatte 1 a auf einer Tragplatte 3, der Fersenhalter 2 mittels einer Grundplatte 2a auf einer Tragplatte 4 angeordnet bzw. befestigt. Wie Fig. 1 zeigt, weisen die Tragplatten 3, 4 an ihren beiden in Skilängsrichtung verlaufenden Randbereichen im Querschnitt L-förmigen Führungsleisten 3a, 4a auf, sodass die Tragplatten 3, 4 auf am Ski angeordnete Platten 7, 8, auf welche später noch eingegangen wird, aufschiebbar sind.

Ein Verbindungsband 5 verbindet die Unterseite der Tragplatte 3 des Vorderbackens 1 mit der Unterseite der Tragplatte 4 des Fersenhalters 2. Die Tragplatten 3, 4 sind am Verbindungsband 5 in unterschiedlichen Längspositionen festlegbar, sodass der gegenseitige Abstand der Tragplatte 3 des Vorderbackens 1 zur Tragplatte 4 des Fersenhalters 2 und somit der gegenseitige Abstand des Vorderbackens1 zum Fersenhalter 2 veränderbar ist.

In jeder Tragplatte 3, 4 ist eine in Skilängsrichtung verlaufende Ausnehmung ausgebildet, welche jeweils einen Einsatz 3b, 4b aus Kunststoff aufnimmt, welcher mittig in Längsrichtung ausgenommen ist und von zwei Zahnreihen 3c, 4c begrenzt ist. Das Verbindungsband 5, welches vorzugsweise ebenfalls aus Kunststoff besteht, ist an seinen Endabschnitten mit Vorsprüngen 5a mit Gegenverzahnungen 5b versehen. Die Endabschnitte des Verbindungsbandes 5 sind somit mit den Tragplatten 3, 4 durch simples gegenseitiges Eingreifen der Verzahnungen 3c, 4c und 5b verbindbar, ein gewisser Reibschluss verhindert ein ungewünschtes Lösen. Auf dem Verbindungsband 5 vorgesehene, nicht dargestellte Markierungen ermöglichen eine exakte Anpassung des gegenseitigen Abstandes der beiden Skibindungsteile 1, 2 an die Länge des jeweiligen Skischuhes.

Der Fersenhalter 2 kann ferner auf nicht dargestellte Weise auf der rückwärtigen Tragplatte 4 gegen die Kraft einer Anschubfederung in Längsrichtung verschiebbar sein, sodass bei in die Skibindung eingesetztem Skischuh die Anschubfederung den Fersenhalter 2 in Richtung des Vorderbackens 1 drückt. Die diesbezüglich vorgesehenen Bauteile können gemäß der in Fig. 3 und Fig. 4 der WO 03/043707 ausgeführt sein und es wird auch auf die auf diese Figuren Bezug nehmende Beschreibung der WO 03/043707 verwiesen.

Die Grundplatte 1 a des Vorderbackens 1 ist hinter dem Sohlenhalter 1 b aber noch oberhalb der Tragplatte 3 mit einem Paar von symmetrisch zur Längsachse angeordneten Befestigungslöchern 12 versehen, die auch die Tragplatte 2 durchsetzen.

Die am Ski zu befestigenden Platten 7, 8 sind in Fig. 3 dargestellt. Jede Platte 7, 8 ist mit zwei Paaren von Aufnahmelöchern 9a, 9b in welche nicht dargestellte Befestigungsschrauben positionierbar sind, versehen. Die Löcher 9a sind an einander zugewandten Endabschnitten der Platten 7, 8 vorgesehen, die an den einander abgewandten Endabschnitten der Platten 7, 8 ausgebildeten weiteren Paare von Löchern 9b sind Langlöcher. Die Langlöcher 9b lassen bei in den Ski eingeschraubten Schrauben eine gewisse Längsbeweglichkeit der Platten 7, 8 gegenüber dem Ski zu. Die einander zugewandten Endabschnitte der beiden Platten 7, 8 greifen ineinander, sind jedoch miteinander nicht fest verbunden. Die Endabschnitte der Platten 7, 8 sind derart ausgeführt, dass eine Platte 8 mit seitlichen Fortsätzen 8a die andere Platte 8 im Bereich örtlicher Vertiefungen übergreift, sodass die beiden montierten Platten 7, 8 im Verbindungsbereich in einer Richtung quer zur Skilängsrichtung gehalten sind. Senkrecht zur Skioberseite ist eine geringfügige Beweglichkeit zugelassen. Die in Längsrichtung verlaufenden Seitenränder der Platten 7, 8 bilden Führungen 7b, 8b für die Führungsleisten 3a, 4a der Tragplatten 3, 4.

Die zum Aufschieben der Tragplatte 3 vorgesehene Platte 7 ist in ihrem mittleren Abschnitt nahe den Längsseiten mit je einer Reihe von Aufnahmelöchern 7c versehen. Die beiden Reihen von Löchern 7c sind symmetrisch zur Plattenlängsachse ausgebildet und bestehen bei der dargestellten Ausführung jeweils aus sieben Löchern 7c. Der Abstand der bezüglich der Längsachse paarweise zusammengehörenden Löcher 7c aus jeder Reihe ist an den Abstand der Befestigungslöcher 12 in der Grundplatte 1 a und der Tragplatte 3 angepasst. Die Lochreihen erlauben in Abhängigkeit vom eingestellten Abstand der beiden Bindungsbacken 1, 2 das Montieren der Skibindung in deren relativ zur Mitte des Skis vorgesehenen Position.

Auf den in Fig. 3 und Fig. 4 lediglich angedeuteten Ski 10 werden bevorzugt bereits beim Skihersteller die Platten 7, 8 montiert. Die Skier werden somit mitsamt den Platten 7, 8 ausgeliefert. Dies hat unter anderem den Vorteil, dass das Design der Platten 7, 8 auf das Skidesign abgestimmt werden kann. Zur Montage der Skibindung am Ski 10 bzw. an den am Ski 10 befestigten Platten 7, 8 werden die beiden auf den Tragplatten 3, 4 befindlichen Skibindungsteile, Vorderbacken 1 und Fersenhalter 2, mit den Endabschnitten des Verbindungsbandes 5 durch ein Herstellen des Eingriffes der Verzahnungen 3c, 4c mit den Verzahnungen 5b verbunden. Wie erwähnt wird dabei gleichzeitig der erwünschte gegenseitige Abstand des Vorderbackens 1 zum Fersenhalter 2 eingestellt. Der Vorderbacken 1 und der Fersenhalter 2 bilden somit mitsamt dem Verbindungsband 5 eine vormontierte Einheit, die nun von einer Seite her auf die am Ski 10 befestigten Platten 7, 8 aufgeschoben wird, wobei die Führungsleisten 3a, 4a der Tragplatten 3, 4 die Führungen 7b, 8b der Platten 7, 8 umgreifen. Je nach eingestelltem gegenseitigen Abstand des Vorderbackens 1 zum Fersenhalter 2 wird nun anhand nicht dargestellter Markierungen an der Platte 7 jenes Paar von Löchern 7c ausgewählt, in welches die durch die Befestigungslöcher 12 gesteckten Schrauben 13 (Fig. 4) eingeschraubt werden sollen, um die Skibindung gegenüber dem Ski festzulegen. Dadurch wird in Skilängsrichtung die Position des Vorderbackens 1 fixiert, im Bereich des Fersenhalters 2 erfolgt keine gesonderte Befestigung der Tragplatte 4 auf der Platte 8, sodass die Tragplatte 4 und somit der Fersenhalter 2 in Skilängsrichtung bei Skidurchbiegung an der Platte 8 gleitbeweglich sind.

Alternativ zu der dargestellten und beschriebenen Befestigung der Einheit aus Vorderbacken 1, Fersenhalter 2 und Verbindungsband 5 im Bereich des Vorderbackens 1 kann auf analoge Weise eine Befestigung im Bereich des Fersenhalters 2 vorgesehen sein. Zusätzlich kann vorgesehen sein, auch Lochreihen im Ski 10 auszubilden, um die Befestigungsschrauben 13 auch im Ski verankern zu können.

Bei einer weiteren, nicht dargestellten Ausführung können die Platten 7, 8 bereits bei der Herstellung des Skis 10 mit diesem verbunden oder integriert worden sein /oder durch eine einzige Platte ersetzt sein.

Dabei können bei einem erfindungsgemäßen Bindungssystem beide Befestigungsmöglichkeiten vorgesehen sein, der Benützer kann entscheiden, ob die Befestigung im Bereich des Vorderbackens 1 oder des Fersenhalters 2 erfolgen soll.

Die Befestigung des Vorderbackens oder des Fersenhalters an der zugehörigen Platte kann auch über einen quer zur Skilängsrichtung einsetzbaren Arretierstift erfolgen, welcher in entsprechende Bohrungen an den vertikal zur Skioberseite verlaufenden Seiten der Platten und in entsprechende Bohrungen der Tragplatte einsetzbar ist. Es kann ferner vorgesehen sein, das Verbindungsband zweiteilig auszuführen und die beiden Teile mittig zwischen den Bindungsbacken nach deren Positionieren bzw. Aufschieben auf die skifesten Führungseinrichtungen (Platten 7, 8) miteinander zu verbinden. In Ausführungsformen, die nicht unter Anspruch 1 fallen, kann anstelle mehrerer Platten eine einzige Platte vorgesehen sein. Die Platte(n) kann bzw. können durch schienenartig profilierte Elemente, die paarweise in Skilängsrichtung verlaufen, ersetzt werden.

## Patentansprüche

1. Bindungssystem für Skier mit einer zwei Bindungsbacken - einen Vorderbacken (1) und einen Fersenhalter (2) - aufweisenden Skibindung, welche Backen (1, 2) auf Tragplatten (3, 4) angeordnet sind, welche über ein Verbindungsband (5) verbunden sind, dessen Endabschnitte in unterschiedlicher Längsposition an den Tragplatten (3, 4) festlegbar sind, sodass die Backen (1, 2), die Tragplatten (3, 4) und das Verbindungsband eine vormontierte Einheit bilden, wobei eine skifest anordbare Führungseinrichtung (7, 8) vorgesehen ist, auf welcher die vormontierte Einheit aufschiebbar und anschließend befestigbar ist,
**dadurch gekennzeichnet,**
**dass** bei Verwendung die aufgeschobene vormontierte Einheit lediglich mit einer der Tragplatten (3, 4) mit der skifest anordbaren Führungseinrichtung (7, 8) fest verbunden ist.

2. Bindungssystem nach Anspruch 1, **dadurch gekennzeichnet, dass** wahlweise die Tragplatte (3) des Vorderbackens (1) oder die Tragplatte (4) des Fersenhalters (2) mit der Führungseinrichtung (7, 8) fest verbunden ist.

3. Bindungssystem nach Anspruch 1 oder 2, **dadurch gekennzeichnet, dass** die betreffende Tragplatte (3, 4) mit der Führungseinrichtung (7,8) verschraubt ist.

4. Bindungssystem nach Anspruch 1 oder 2, **dadurch gekennzeichnet, dass** die betreffende Tragplatte (3, 4) mit der Führungseinrichtung (7, 8) quer zur Skilängsrichtung mittels eines Arretierstiftes verbunden ist.

5. Bindungssystem nach einem der Ansprüche 1 bis 4, **dadurch gekennzeichnet, dass** die Führungseinrichtung zur Befestigung der betreffenden Tragplatte (3, 4) jeweils zwei Reihen von in Skilängsrichtung und symmetrisch zu dieser verlaufenden Aufnahmelöchern (7c) aufweist.

6. Bindungssystem nach einem der Ansprüche 1 bis 5, **dadurch gekennzeichnet, dass** die Führungseinrichtung zumindest eine, vorzugsweise zwei, am Ski (10) befestigte oder in den Skiaufbau integrierte Platte(n) (7, 8) oder schienenartige(s) Element(e) aufweist.

## Claims

1. A binding system for skis with a ski binding having two binding parts - a front part (1) and a heel holder (2), which parts (1, 2) are arranged on support plates (3, 4) which are connected via a connecting band (5), the end sections of which are able to be secured in different longitudinal position on the support plates (3, 4), so that the parts (1, 2), the support plates (3, 4) and the connecting band form a pre-mounted unit, with a guide device (7, 8) being provided, which is able to be arranged so as to be fixed to the ski, on which guide device (7, 8) the pre-mounted unit is able to be pushed and is able to be subsequently fastened,
**characterized in that**
during use, the pushed-on, pre-mounted unit is only connected with one of the support plates (3, 4) with the guide device (7, 8) which is able to be arranged fixed to the ski.

2. The binding system according to Claim 1, **characterized in that** optionally the support plate (3) of the front part (1) or the support plate (1) of the heel holder (2) is securely connected with the guide device (7, 8).

3. The binding system according to Claim 1 or 2, **characterized in that** the respective support plate (3, 4) is screwed to the guide device (7, 8).

4. The binding system according to Claim 1 or 2, **characterized in that** the respective support plate (3, 4) is connected to the guide device (7, 8) transversely to the longitudinal direction of the ski by means of an arresting pin.

5. The binding system according to any of Claims 1 to 4, **characterized in that** for fastening the respective support plate (3, 4), the guide device has respectively two rows of receiving holes (7c) running in the longitudinal direction of the ski and symmetrically thereto.

6. The binding system according to any of Claims 1 to 5, **characterized in that** the guide device has at least one, preferably two, plate(s) or track-like element(s) fastened to the ski (10) or integrated into the structure of the ski.

## Revendications

1. Système de liaison pour skieurs, avec une attache de ski comportant deux mâchoires de liaison - une mâchoire avant (1) et un support de talon (2) - lesdites mâchoires (1, 2) étant disposées sur des plaques de support (3, 4) reliées entre elles par le biais d'une bande de liaison (5), dont les sections terminales peuvent être fixées aux plaques de support (3, 4) dans des positions longitudinales différentes, de façon à ce que les mâchoires (1, 2), les plaques de support (3, 4) et la bande de liaison forment une unité pré-assemblée, un dispositif de guidage (7, 8) étant prévu, apte à être disposé de manière fixe sur le ski est prévu, sur lequel l'unité pré-assemblée peut être coulissée puis fixée,
**caractérisé en ce que**
lors de l'utilisation, l'unité pré-assemblée à l'état coulissé est fixement reliée, par l'une des plaques de support (3, 4) seulement, au dispositif de guidage (7, 8) apte à être monté fixement sur le ski.

2. Système de liaison selon la revendication 1, **caractérisé en ce qu'**il est possible de relier fixement le dispositif de guidage (7, 8) au choix soit avec la plaque de support (3) de la mâchoire avant (1), soit avec la plaque de support (4) du support de talon (2).

3. Système de liaison selon la revendication 1 ou 2, **caractérisé en ce que** la plaque de support concernée (3, 4) est vissée avec le dispositif de guidage (7, 8).

4. Système de liaison selon la revendication 1 ou 2, **caractérisé en ce que** la plaque de support concernée (3, 4) est reliée au dispositif de guidage (7, 8) au moyen d'une tige de blocage, perpendiculairement au sens longitudinal du ski.

5. Système de liaison selon l'une des revendications 1 à 4, **caractérisé en ce que** le dispositif de guidage comporte deux rangées d'orifices d'admission (7c) qui s'étendent dans le sens longitudinal du ski et symétriquement à celui-ci, pour la fixation de la plaque de support concernée (3, 4).

6. Système de liaison selon l'une des revendications 1 à 5, **caractérisé en ce que** le dispositif de guidage comporte au moins une et de préférence deux plaques (7, 8) ou éléments du genre rails, qui sont fixés au ski (10) ou intégrés à la structure de ski.
